# FASCICULE DE BREVET EUROPEEN

(11) **EP 3 507 222 B1**
(45) Date de publication et mention de la délivrance du brevet: **20.01.2021**
(21) Numéro de dépôt: 17765227.8
(22) Date de dépôt: 07.08.2017
(51) Int. Cl.: B65H 20/02

(54) **PROCÉDÉ ET INSTALLATION DE CONVOYAGE A GRANDE VITESSE D'UNE BANDE OU NAPPE SOUPLE A FAIBLE TENSION**
VERFAHREN UND ANLAGE ZUR FÖRDERUNG EINES SPANNUNGSARMEN FLEXIBLEN BANDES ODER GURTES MIT HOHER GESCHWINDIGKEIT
METHOD AND FACILITY FOR CONVEYING A LOW-TENSION FLEXIBLE BELT OR STRIP AT HIGH SPEED

(30) Priorité: 30.08.2016 FR 1658024
(43) Date de publication de la demande: 10.07.2019
(73) Titulaire: Spoolex, 42230 Roche La Moliere (FR)
(72) Inventeur: LASSALLE, Luc, 42100 Saint-Etienne (FR); PAULET, Guillaume, 43240 Saint Just Malmont (FR)
(74) Mandataire: Cabinet Laurent & Charras
(86) Numéro de dépôt international: PCT/FR2017/052208
(87) Numéro de publication internationale: WO 2018/042099

(56) Documents cités:
- EP-A2- 0 959 033
- WO-A1-2013/028925
- FR-A5- 2 139 389
- US-A- 2 745 134
- US-A- 3 722 776
- US-A- 3 867 826
- US-A- 5 022 166
- US-A- 5 921 453
- US-A1- 2009 184 463
- US-B1- 6 352 257

## Description

### DOMAINE TECHNIQUE

La présente invention concerne le domaine technique de la transitique, c'est-à-dire du convoyage, d'une bande ou nappe souple, à faible tension, en textile ou en matériau composite, notamment pour un déroulage et un enroulage, tout en conservant son intégrité, en évitant toute dégradation ou déformation prématurée de la bande.

Par bande ou nappe souple à faible tension, on entend une bande ou nappe fragile, d'épaisseur comprise entre 0,1 et 0,8 mm, et dont le poids est compris entre 15 à 50 g/m², de sorte qu'on ne peut exercer une tension importante sur celle-ci. Si une traction avec une force supérieure à 10 N est exercée sur la bande ou nappe, celle-ci se déchire.

### ETAT ANTERIEUR DE LA TECHNIQUE

Il est connu de l'état de la technique d'effectuer le convoyage transitique d'une bande ou nappe souple et à faible tension par l'intermédiaire de rouleaux libres (portage du produit) et entrainés en rotation par une motorisation.

La particularité d'une bande ou nappe souple est d'être instable lors de son convoyage à vitesse élevée, notamment supérieure à 600 m/min et sur des longueurs supérieures à 30 m.

Un inconvénient de l'état de la technique réside dans le fait que lorsque la bande ou nappe souple est convoyée à de grandes vitesses, celle-ci subie l'effet du vent, flotte et se déplace latéralement. La bande ou nappe convoyée ne suit donc pas une trajectoire rectiligne et, lorsque celle-ci est destinée à être enroulée sur une bobine en sortie de convoyage, les flancs de la bobine ne sont pas alignés et présentent notamment des formes en escalier, nuisant à l'esthétique globale de la bobine, mais aussi à sa stabilité si celle-ci doit être entreposée en appui sur l'un de ses flancs.

D'autres problèmes peuvent survenir lorsque la bobine est posée sur l'un de ses flancs, car les parties d'articles en débordement peuvent être détériorées ou bien repliées, entrainant également des problèmes lors du déroulage ultérieur de la bobine.

Pour remédier à ces problèmes, il est connu d'empêcher le déplacement latéral de la bande ou nappe en installant des rives de part et d'autre de celle-ci. Cependant, les rives provoquent des usures prématurées des bords longitudinaux de la bande ou nappe, et ne permettent pas d'assurer une trajectoire rectiligne de la bande en sortie du convoyage.

Bien entendu, il n'est pas possible de garder l'alignement de la bande ou nappe en exerçant une tension sur celle-ci car la bande ou nappe est à faible tension et se déchirerait.

Un autre inconvénient de l'état de la technique réside dans le fait que les rouleaux motorisés utilisés pour assurer le convoyage de la bande ou nappe s'usent prématurément car, pour assurer ce convoyage, ils tournent à une vitesse plus rapide que la vitesse d'avancement de la bande ou nappe. En d'autres termes, la bande ou nappe glisse sur les rouleaux. Un procédé et une installation selon l'état de la technique sont divulgués par le document US 5,921,453 A qui décrit un procédé de déroulage d'une bobine d'une bande en papier d'épaisseur comprise entre 0,1 mm et 0,8 mm, de poids compris entre 15 g/m2 et 50 g/m2, et de convoyage de la bande sur une longueur supérieure à 30 m.

### EXPOSE DE L'INVENTION

L'un des buts de l'invention est de fournir un procédé et une installation permettant d'effectuer un convoyage d'une bande ou nappe souple et à faible tension, en textile ou en matériau composite, à grande vitesse, notamment supérieure à 600 m/min, sans limitation de longueur de convoyage, ni dégradation de la bande ou nappe, ni déplacement latéral de celle-ci, pour permettre l'obtention d'une bobine présentant des flancs correctement alignés.

Un autre objectif de la présente invention est de diminuer les dégradations des rouleaux de convoyage, et d'augmenter ainsi leur durée de vie.

Le procédé selon l'invention est remarquable en ce qu'il consiste à faire dérouler et à renvoyer une bande ou nappe par l'intermédiaire d'une pluralité de paires de rouleaux motorisés et entrainés en rotation à des vitesses identiques. Chaque paire de rouleaux entraine successivement une première face de la bande ou nappe au moyen d'un premier rouleau entrainé en rotation dans un sens, et une deuxième face opposée de la bande ou nappe au moyen d'un deuxième rouleau entrainé en rotation dans un sens inverse.

De cette manière, le procédé selon l'invention permet de convoyer une bande ou nappe en réalisant un embarrage de la bande ou nappe. La bande ou nappe est tirée en amont par le premier rouleau de chaque paire de rouleaux, et est restituée en sortie à la même vitesse que le premier rouleau pour être ensuite récupérée en aval par le deuxième rouleau à la même vitesse. Il n'y a donc aucun mouvement relatif entre la bande ou nappe et les rouleaux. La bande ou nappe ne glisse pas sur les rouleaux de sorte que les dégradations des rouleaux de convoyage sont diminuées, voire nulles.

L'embarrage réalisé par l'association des deux rouleaux permet d'éviter le mouvement latéral de la bande ou nappe lors de son convoyage à une vitesse supérieure à 600 m/min et sur une longueur supérieure à 30 m. Ceci permet d'enrouler la bande ou nappe en bobine avec des flancs correctement alignés.

Le fait d'entrainer successivement la bande ou nappe sur une première face et sur une deuxième face opposée permet de libérer des contraintes engendrées dans la bande ou nappe et dans son épaisseur au moment de la traction.

Selon une autre caractéristique du procédé selon l'invention, les rouleaux de chaque paire de rouleaux sont disposés de sorte que la partie de bande ou nappe située entre les rouleaux forme un angle compris entre 50° et 80° avec le plan passant par les axes de révolution des rouleaux.

Les rouleaux de chaque paire de rouleaux sont disposés de sorte que la longueur de la partie de bande ou nappe située entre les rouleaux est comprise entre 0.2 et 2 fois le diamètre des rouleaux.

L'invention vise aussi à protéger une installation pour la mise en œuvre du procédé. L'installation est remarquable en ce qu'elle comprend une pluralité de paires de rouleaux motorisés et entrainés en rotation à des vitesses identiques, chaque paire de rouleaux étant apte à entrainer successivement une première face de la bande ou nappe au moyen d'un premier rouleau entrainé en rotation dans un sens, et une deuxième face opposée de la bande ou nappe au moyen d'un deuxième rouleau entrainé en rotation dans un sens inverse.

### BREVE DESCRIPTION DES DESSINS

D'autres caractéristiques et avantages de l'invention ressortiront clairement de la description qui en est réalisée ci-après, à titre indicatif et nullement limitatif, en référence aux figures annexées dans lesquelles :
- la figure 1 est une représentation schématique illustrant, en perspective, l'installation et le procédé selon l'invention, avec trois paires de rouleaux motorisés pour le convoyage d'une bande de textile ou de matériau composite ;
- la figure 2 est une représentation schématique illustrant, en coupe transversale, les deux rouleaux d'une paire de rouleaux, avec l'angle de la bande ou nappe, et sa longueur entre les deux rouleaux ;
- la figure 3 est une représentation schématique similaire à celle de la figure 1, illustrant en détail une paire de rouleaux.

### EXPOSE DETAILLE DE L'INVENTION

L'invention concerne un procédé et une installation (1) de convoyage d'une bande ou nappe (2) souple et à faible tension, sur une longueur supérieure à 30 m, par exemple 50 m, et à une vitesse supérieure à 600 m/min, par exemple de 800 à 1000 m/min.

L'invention est avantageuse lorsqu'il s'agit de dérouler une bobine d'une bande ou nappe (2) de grande largeur pour effectuer des opérations d'enroulage d'une pluralité de bobines de bande ou nappe (2) de plus faible largeur.

La bande ou nappe (2) à convoyer est souple, à faible tension, et est réalisée en textile ou en matériau composite. Elle comprend par exemple une largeur de 1500 mm, une épaisseur compris entre 0,1 et 0.8 mm, et un poids compris entre 15 et 50 g/m².

En référence aux figures 1 et 3, l'installation (1) comprend une pluralité de modules (3) d'embarrage disposés, par exemple à intervalles réguliers, sur la longueur de défilement de la bande ou nappe (2). Pour éviter le flottement de la bande ou nappe (2) entre deux modules (3), ceux-ci devront être espacés d'une distance inférieure à 3 m, et de préférence d'une distance comprise entre 1.5 m et 3 m.

Chaque module (3) comprend une paire de rouleaux (4, 5) parallèles montés avec capacité de rotation entre deux joues latérales (6). Les rouleaux (4, 5) sont motorisés et entrainés en rotation à des vitesses identiques et dans des sens inverses l'un de l'autre. Chaque rouleau de la paire de rouleaux (4, 5) peut être assujetti à un moteur (7) pour son entrainement en rotation, ou bien l'un des rouleaux (4, 5) peut être entrainé en rotation par un système de chaîne ou courroie entrainée en rotation par le moteur (7) de l'autre rouleau.

En référence à la figure 2, l'installation (1) permet de faire dérouler et de renvoyer la bande ou nappe (2) entre chaque paire de rouleaux (4, 5). Plus précisément, chaque paire de rouleaux (4, 5) entraine successivement une première face (2a) de la bande ou nappe (2) au moyen d'un premier rouleau (4) entrainé en rotation dans un sens, et une deuxième face opposée (2b) de la bande ou nappe (2) au moyen d'un deuxième rouleau (5) entrainé en rotation dans un sens inverse. La vitesse de rotation des rouleaux (4, 5) de convoyage est identique à la vitesse d'avancement de la bande ou nappe (2) de sorte que les dégradations des rouleaux (4, 5) sont évitées. La bande ou nappe (4, 5) ne glisse pas sur les rouleaux (4, 5).

Les rouleaux (4, 5) de chaque paire de rouleaux sont disposés de sorte que la partie (2c) de bande ou nappe (2) située entre les rouleaux (4, 5) forme un angle (α) compris entre 50° et 80° avec le plan (P) passant par les axes de révolution (8) des rouleaux (4, 5), et de sorte que la longueur (L) de la partie (2c) de bande ou nappe (2) située entre les rouleaux (4, 5) est comprise entre 0.2 et 2 fois le diamètre des rouleaux (4, 5).

Afin d'optimiser le réglage de la position des rouleaux (4, 5) de chaque paire de rouleaux, et en fonction du type de bande ou nappe (2) à convoyer, l'axe de l'un des rouleaux (4, 5) est reçu entre les deux joues latérales (6) dans une fente verticale oblongue et avec capacité de réglage vertical par l'intermédiaire d'une vis (9). Le réglage par vissage/dévissage permet de rapprocher ou d'éloigner verticalement le rouleau (5) de l'autre rouleau (4) afin de faire varier l'angle de la bande ou nappe (2) par rapport au plan passant par les axes de révolution (8) des deux rouleaux (4, 5), ainsi que la longueur de la partie (2c) de bande ou nappe (2) située entre lesdits rouleaux (4, 5).

L'installation (1) et le procédé de convoyage selon l'invention permettent de conserver l'alignement de la bande ou nappe (2), et donc de conserver des flancs correctement alignés des bobines de bandes ou nappes (2) ré-enroulées tout en permettant des longueurs de transitique supérieures à 30 m et à des vitesses supérieures à 600 m/min.

## Revendications

1. Procédé de déroulage d'une bobine d'une bande ou nappe (2) souple en textile ou en matériau composite d'épaisseur comprise entre 0,1 mm et 0,8 mm, de poids compris entre 15 g/m² et 50 g/m², et de convoyage de la bande ou nappe (2) sur une longueur supérieure à 30 m avec une force de traction sur la bande ou nappe (2) inférieure à 10 N et à une vitesse supérieure à 600 m/min, et d'enroulage de la bande ou nappe (2) autour d'une bobine ou autour d'une pluralité de bobines de bande ou nappe (2) de plus faible largeur ***caractérisé* en ce qu'**il consiste à faire dérouler et à renvoyer la bande ou nappe (2) par l'intermédiaire d'une pluralité de paires de rouleaux (4, 5) motorisés et entrainés en rotation à des vitesses identiques, chaque paire de rouleaux (4, 5) étant montée dans un module (3) d'embarrage, les modules (3) étant espacés les uns des autres d'une distance comprise entre 1.5 m et 3 m, chaque paire de rouleaux (4, 5) entraine successivement une première face (2a) de la bande ou nappe (2) au moyen d'un premier rouleau (4) entrainé en rotation dans un sens, et une deuxième face opposée (2b) de la bande ou nappe (2) au moyen d'un deuxième rouleau (5) entrainé en rotation dans un sens inverse, de sorte à n'avoir aucun glissement entre la bande et les rouleaux (4, 5), les rouleaux (4, 5) de chaque paire de rouleaux sont disposés de sorte que la partie (2c) de bande ou nappe (2) située entre les rouleaux (4, 5) forme un angle compris entre 50° et 80° avec le plan (P) passant par les axes de révolution (8) des rouleaux (4, 5), les rouleaux (4, 5) de chaque paire de rouleaux sont disposés de sorte que la longueur de la partie (2c) de bande ou nappe (2) située entre les rouleaux (4, 5) soit comprise entre 0.2 et 2 fois le diamètre des rouleaux (4, 5).

2. Installation (1) de déroulage d'une bobine d'une bande ou nappe (2) souple en textile ou en matériau composite d'épaisseur comprise entre 0,1 mm et 0,8 mm, de poids compris entre 15 g/m² et 50 g/m², et de convoyage de la bande ou nappe (2) sur une longueur supérieure à 30 m avec une force de traction sur la bande ou nappe (2) inférieure à 10 N et à une vitesse supérieure à 600 m/min, et d'enroulage de la bande ou nappe (2) autour d'une bobine ou autour d'une pluralité de bobines de bande ou nappe (2) de plus faible largeur ***caractérisée* en ce qu'**elle comprend une pluralité de modules (3) d'embarrage disposés sur la longueur de défilement de la bande ou nappe (2) et espacés les uns des autres d'une distance comprise entre 1,5 m et 3 m, chaque module (3) comprend une paire de rouleaux (4, 5) motorisés et entrainés en rotation à des vitesses identiques, chaque paire de rouleaux (4, 5) étant apte à entrainer successivement une première face (2a) de la bande ou nappe (2) au moyen d'un premier rouleau (4) entrainé en rotation dans un sens, et une deuxième face opposée (2b) de la bande ou nappe (2) au moyen d'un deuxième rouleau (5) entrainé en rotation dans un sens inverse, de sorte à n'avoir aucun glissement entre la bande et les rouleaux (4, 5), les rouleaux (4, 5) de chaque paire de rouleaux sont disposés de sorte que la partie (2c) de bande ou nappe (2) située entre les rouleaux (4, 5) forme un angle compris entre 50° et 80° avec le plan (P) passant par les axes de révolution (8) des rouleaux (4, 5), les rouleaux (4, 5) de chaque paire de rouleaux sont disposés de sorte que la longueur de la partie (2c) de bande ou nappe (2) située entre les rouleaux (4, 5) soit comprise entre 0.2 et 2 fois le diamètre des rouleaux (4, 5).

## Patentansprüche

1. Verfahren zum Abwickeln eines flexiblen Bandes oder einer Bahn (2) aus textilem oder Verbundmaterial mit einer Breite zwischen 0,1 mm und 0,8 mm und einem Gewicht zwischen 15 g/m² und 50 g/m² von einer Spule sowie zum Transport des Bandes oder der Bahn (2) über eine Länge von über 30 m hinweg, mit einer Zugkraft auf das Band oder die Bahn (2) von unter 10 N und einer Geschwindigkeit von über 600 m/min, sowie zum Aufwickeln des Bandes oder der Bahn (2) auf eine Spule oder auf mehrere Spulen geringerer Breite des Bandes oder der Bahn (2), ***dadurch gekennzeichnet, dass*** es darin besteht, das Band oder die Bahn (2) über eine Vielzahl von Rollenpaaren (4, 5), ausgerüstet mit einem Motor und mit identischer Drehgeschwindigkeit angetrieben, abzuwickeln und zurückzuführen, jedes Rollenpaar (4, 5) ist dabei in einem Zuführungsmodul (3) montiert, die Module (3) haben zueinander einen Abstand zwischen 1.5 m und 3 m, jedes Rollenpaar (4, 5) treibt nacheinander eine erste Fläche (2a) des Bandes oder der Bahn (2) mittels einer ersten Rolle (4) an, die sich in eine Richtung dreht und eine zweite gegenüberliegende Fläche (2b) des Bandes oder der Bahn (2) mittels einer zweiten Rolle (5), die sich in Gegenrichtung dreht, so dass es keinerlei Gleiten zwischen dem Band und den Rollen (4, 5) gibt, die Rollen (4, 5) jedes Rollenpaars sind so angeordnet, dass der Teil (2c) des Bandes oder der Bahn (2) der sich zwischen den Rollen (4, 5) befindet, einen Winkel zwischen 50° und 80° zur Ebene (P) bildet, die durch die Drehachsen (8) der Rollen (4, 5) führt, die Rollen (4, 5) jedes Rollenpaares sind so angeordnet, dass die Länge des Teils (2c) des Bandes oder der Bahn (2), der sich zwischen den Rollen (4, 5) befindet, dem 0.2 bis 2- fachen des Rollendurchmessers (4, 5) entspricht.

2. Anlage zum Abwickeln einer Spule eines flexiblen Bandes oder einer Bahn (2) aus textilem oder Verbundmaterial mit einer Breite zwischen 0,1 mm und 0,8 mm und einem Gewicht zwischen 15 g/m2 und 50 g/m2, sowie zum Transport des Bandes oder der Bahn (2) über eine Länge von über 30 m hinweg, mit einer Zugkraft auf dem Band oder der Bahn (2) von unter 10 N und einer Geschwindigkeit von über 600 m/min, sowie zum Aufwickeln des Bandes oder der Bahn (2) um eine Spule oder um mehrere Spulen geringerer Breite des Bandes oder der Bahn (2), ***dadurch gekennzeichnet, dass*** sie mehrere Zuführungsmodule (3) enthält, die auf der gesamten Ablauflänge des Bandes oder der Bahn (2) angeordnet sind und zueinander einen Abstand zwischen 1.5 m und 3 m haben, jedes Modul (3) enthält ein motorgetriebenes Rollenpaar (4, 5), das mit identischer Geschwindigkeit angetrieben wird, jedes Rollenpaar (4, 5) treibt nacheinander eine erste Fläche (2a) des Bandes oder der Bahn (2) mittels einer ersten Rolle (4) an, die sich in eine Richtung dreht und eine zweite, entgegengesetzte Fläche (2b) des Bandes oder der Bahn (2) mittels einer zweiten Rolle (5), die sich in Gegenrichtung dreht, so dass es keinerlei Gleiten zwischen dem Band und den Rollen (4, 5) gibt, die Rollen (4, 5) jedes Rollenpaars sind so angeordnet, dass der Teil (2c) des Bandes oder der Bahn (2) der sich zwischen den Rollen (4, 5) befindet, einen Winkel zwischen 50° und 80° zur Ebene (P) bildet, die durch die Drehachsen (8) der Rollen (4, 5) führt, die Rollen (4, 5) jedes Rollenpaares sind so angeordnet, dass die Länge des Teils (2c) des Bandes oder der Bahn (2), der sich zwischen den Rollen (4, 5) befindet, dem 0.2 bis 2- fachen des Rollendurchmessers (4, 5) entspricht.

## Claims

1. Process for unwinding from a reel a flexible textile or composite web or strip (2) having a thickness of between 0.1 mm and 0.8 mm, a weight of between 15 g/m² and 50 g/m², and for conveying the web or strip (2) over a length of more than 30 m with a tensile force on the web or strip (2) of less than 10 N and at a speed of more than 600 m/min, and for winding the web or strip (2) around a reel or around a plurality of reels of web or strip (2) of smaller width **characterized in that** it consists of unwinding and rewinding the web or strip (2) via a plurality of pairs of rollers (4, 5) motorized and driven in rotation at identical speeds, each pair of rollers (4, 5) being mounted in a loading module (3), the modules (3) being spaced apart from each other by a distance of between 1. 5 m and 3 m, each pair of rollers (4, 5) successively drives a first face (2a) of the web or strip (2) by means of a first roller (4) driven in rotation in one direction, and a second opposite face (2b) of the web or strip (2) by means of a second roller (5) driven in rotation in an opposite direction, so as to have no slippage between the web or strip and the rollers (4, 5), the rollers (4, 5) of each pair of rolls are arranged so that the portion (2c) of the web or strip (2) between the rollers (4, 5) forms an angle of between 50° and 80° with the plane (P) passing through the axes of revolution (8) of the rollers (4, 5), the rollers (4, 5) of each pair of rollers are arranged so that the length of the portion (2c) of the web or strip (2) between the rollers (4, 5) is between 0. 2 to 2 times the diameter of the rollers (4, 5).

2. Installation (1) for unwinding from a reel a flexible textile or composite web or strip (2) with a thickness of between 0.1 mm and 0.8 mm, with a weight of between 15 g/m² and 50 g/m², and for conveying the web or strip (2) over a length of more than 30 m with a tensile force on the web or strip (2) of less than 10 N and at a speed of more than 600 m/min, and for winding the web or strip (2) around a reel or around a plurality of reels of web or strip (2) of smaller width, **characterized in that** it comprises a plurality of loading modules (3) arranged along the length of travel of the web or strip (2) and spaced apart from one another by a distance of between 1.5 m and 3 m, each module (3) comprises a pair of rollers (4, 5) motorized and driven in rotation at identical speeds, each pair of rollers (4, 5) being capable of successively driving a first face (2a) of the web or strip (2) by means of a first roller (4) driven in rotation in one direction, and a second opposite face (2b) of the web or strip (2) by means of a second roller (5) driven in rotation in an opposite direction, so as to have no slippage between the web and the rollers (4, 5), the rollers (4, 5) of each pair of rolls are arranged so that the portion (2c) of the web or strip (2) between the rollers (4, 5) forms an angle of between 50° and 80° with the plane (P) passing through the axes of revolution (8) of the rollers (4, 5), the rollers (4, 5) of each pair of rollers are arranged so that the length of the portion (2c) of the web or strip (2) between the rollers (4, 5) is between 0. 2 to 2 times the diameter of the rollers (4, 5).
